# EUROPÄISCHE PATENTSCHRIFT

(11) **EP 0 081 058 B1**
(45) Veröffentlichungstag und Bekanntmachung des Hinweises auf die Patenterteilung: **30.07.1986**
(21) Anmeldenummer: 82109261.6
(22) Anmeldetag: 07.10.1982
(51) Int. Cl.: F42B 13/16

(54) **Stossfugen-Abdichtung für Treibkäfige**
Butt-joint seal for sabots
Garniture d'étanchéité pour sabot

(30) Priorität: 05.12.1981 DE 3148264
(43) Veröffentlichungstag der Anmeldung: 15.06.1983
(73) Patentinhaber: Rheinmetall GmbH, 40880 Ratingen (DE)
(72) Erfinder: Romer, Rudolf, Dipl.-Ing., D-4040 Kaarst (DE); Simon, Walter, D-5120 Herzogenrath (DE); Böcker, Jürgen, Dr. Dipl.-Phys., D-4200 Oberhausen (DE); Bisping, Bernhard, D-4030 Ratingen 6 (DE)
(74) Vertreter: Behrens, Ralf Holger (DE)

## Beschreibung

Die Erfindung betrifft ein flächiges Abdichtelement gemäß dem Oberbegriff des Patentanspruchs 1.

Bei einem derartigen aus der US-A-36 20 167 bekannten Treibspiegelgeschoß weist die Gasdruckaufnahmefläche des Treibspiegels ein mit ihr festverbundenes, flächiges Abdichtelement aus einem elastischen Werkstoff auf, um den Treibladungsgasen den Durchtritt durch die Stoßfugen zwischen den Treibspiegelsegmenten zu versperren. Hieraus können sich Schwierigkeiten beim Ablösen der Segmente vom Fluggeschoß ergeben. Außerdem bildet das bekannte Abdichtelement einen störenden Totlastanteil.

Der Erfindung liegt die Aufgabe zugrunde, ein Abdichtmittel bereitzustellen, welches einen ungestörten Ablösevorgang der Treibspiegelsegmente vom Fluggeschoß gewährleistet und durch welches sich der Totlastanteil verringern läßt.

Gelöst wird diese Aufgabe durch die im Patentanspruch 1 angegebene Erfindung, welche nachstehend anhand von vier in der Zeichnung dargestellten bevorzugten Ausführungsbeispielen des näheren erläutert wird.

### Es zeigen :

Figur 1 eine bislang übliche Anordnung ausschnittweise im längsaxialen Schnitt,
Figur 2 eine Draufsicht in Richtung eines Pfeils II in Figur 1 und
Figuren 3-6 vier bevorzugte Ausführungsbeispiele nach der Erfindung ausschnittweise im längsaxialen Schnitt.

Gemäß Figur 1 und Figur 2 weist ein Treibspiegel 10 eines Unterkaliberfluggeschosses 20 auf seiner Gasdruckaufnahmefläche 12 ein flächiges Abdichtelement 14 aus einem elastischen Werkstoff auf, welches Stoßfugen 22, zwischen Segmenten 16, 18 und 24 des Treibspiegels 10 für Treibladungsgase verschließt.

Beim Ausführungsbeispiel gemäß Figur 3 ist die Gasdruckaufnahmefläche 52 des Treibspiegels 50 mit einem Abdichtelement 54 versehen, das aus einer Treibmittelfolie besteht. Die Abbrandgeschwindigkeit des Folienwerkstoffs ist - im Bedarfsfall durch Phlegmatisierung in den Stoßfugen 22 zwischen den Segmenten 56 und 58 aufliegenden Bereichen - genau vorgebbar, um eine zuverlässige Dichtwirkung während des Geschoßdurchgangs durch ein Waffenrohr zu gewährleisten und den Ablösevorgang der Segmente vom Fluggeschoß 40 nicht zu behindern.

Bei den Ausführungsbeispielen nach den Figuren 4, 5 und 6 ist jeweils ein unterschiedlicher Anteil 62, 64 und 66 einer Treibladung mit der Folie fest verbunden, um dieserart die sich aus einer - wenigstens teilweise - mitbeschleunigten Treibladung ergebenden Vorteile wahrzunehmen.

## Patentansprüche

1. Flächiges Abdichtelement (54) zum Belegen der Gasdruckaufnahmefläche (52) eines segmentierten Treibkäfigs (50) mit wenigstens einem außenumfangsseitigen Dichtungs- oder Führungsband, welches zum Abtrennen der Segmente (56, 58) von einem unterkalibrigen Fluggeschoß (40) zerreißbar ist, dadurch gekennzeichnet, daß das Abdichtelement (54) als Folie aus Treibladungsmaterial gefertigt und wenigstens in Bereichen von Stoßfugen (22) angeordnet ist, welche sich zwischen den Segmenten (56, 58) des Treibkäfigs (50) erstrecken.

2. Abdichtmittel nach Anspruch 1, dadurch gekennzeichnet, daß ein vorgebbarer Anteil (62 ; 64 ; 66) einer Treibladung mit dem Abdichtelement (54) fest verbunden ist.

## Claims

1. Laminar sealing element (54) for covering the gas pressure receiving surface (52) of a segmented sabot (50) having a sealing or guide band around the outer periphery and capable of being torn in order to separate the segments (56, 58) from a sub-calibre projectile (40) characterised by the fact that the sealing element (54) is produced in the form of a layer of propulsion charge material and located at least in certain zones of butt joints (22) which extend between the segments (56, 58) of the sabot (50).

2. Sealing means in accordance with Claim 1, characterised by the fact that a preselectable portion (62, 64, 66) of a propulsion charge is rigidly connected to the sealing element (54).

## Revendications

1. Garniture d'étanchéité en nappe (54) destinée à garnir la surface (52) à laquelle est appliquée la pression gazeuse d'un sabot segmenté (50) comportant au moins une bande d'étanchéité ou de guidage située à la périphérie extérieure, pouvant être déchirée pour détacher les segments (56, 58) d'un projectile (40) sous-calibré, caractérisée en ce que la garniture d'étanchéité (54) est réalisée sous la forme d'une pellicule de matière de charge propulsive et est placée au moins dans des zones d'interstices de jonction (22) qui s'étendent entre les segments (56, 58) du sabot (50).

2. Moyen d'étanchéité selon la revendication 1, caractérisée en ce qu'une fraction (62 ; 64 ; 66) pouvant être prédéterminée d'une charge, propulsive est liée rigidement à la garniture d'étanchéité (54).
